# EUROPÄISCHE PATENTSCHRIFT

(11) **EP 1 630 411 B1**
(45) Veröffentlichungstag und Bekanntmachung des Hinweises auf die Patenterteilung: **22.11.2006**
(21) Anmeldenummer: 05012702.6
(22) Anmeldetag: 14.06.2005
(51) Int. Cl.: F02M 65/00, F01P 3/08, F01P 3/10

(54) **Verfahren zum Prüfen von Düsen von Verbrennungsmotoren**
Method for testing nozzles in internal combustion engines
Procédé pour tester des injecteurs dans moteurs à combustion interne

(30) Priorität: 20.08.2004 DE 102004040729; 07.09.2004 DE 102004043141
(43) Veröffentlichungstag der Anmeldung: 01.03.2006
(73) Patentinhaber: Johann A. Krause Maschinenfabrik GmbH, 28777 Bremen (DE)
(72) Erfinder: Nagel, Michael, 27804 Berne (DE)
(74) Vertreter: Möller, Friedrich

(56) Entgegenhaltungen:
- DD-A- 201 176
- DE-A1- 2 532 132
- US-A- 5 753 806
- PATENT ABSTRACTS OF JAPAN Bd. 014, Nr. 364 (M-1007), 7. August 1990 (1990-08-07) & JP 02 130260 A (DIESEL KIKI CO LTD), 18. Mai 1990 (1990-05-18)

## Beschreibung

Die Erfindung betrifft ein Verfahren zum Prüfen von Düsen von Verbrennungsmotoren gemäß dem Oberbegriff des Anspruchs 1.

Verbrennungsmotoren sind üblicherweise mit Einspritzdüsen für Brennstoff ausgerüstet. Modernere Verbrennungsmotoren, insbesondere Hochleistungsmotoren, weisen darüber hinaus Kolbenkühldüsen auf, die Öl gegen die Unterseite der Kolben, insbesondere in von der Unterseite der Kolben ausgehende Kühlkanäle bzw. Zuführkanäle, spritzen. Diese Arten von Düsen müssen nicht nur einen Strahl mit einer bestimmten Geometrie, insbesondere bestimmten Querschnitt, erzeugen, vielmehr muss der Strahl auch eine genau festgelegte Richtung aufweisen, damit das Öl der Kolbenkühldüsen in den jeweiligen Kühlkanal bzw. Zuführkanal an der Unterseite jedes Kolbens gelangt. Demzufolge kommt es bei der Prüfung von sowohl Einspritzdüsen als auch Kolbenkühldüsen darauf an, vor allem die Strahlgeometrie und die Strahlrichtung zu ermitteln.

Es ist bislang bekannt, insbesondere Einspritzdüsen nach der Montage im Zylinderkopf zu prüfen, und zwar bevor der Zylinderkopf auf dem Motorblock montiert ist. Hierbei wird nur die Funktion der Einspritzdüsen in einem Funktionstest geprüft. Daraus lässt sich lediglich ableiten, ob die Einspritzdüse in Ordnung ist oder nicht. Die Strahlgeometrie und insbesondere die Strahlrichtung lassen sich bei dieser bekannten Prüfung aber nicht ermitteln. Gleiches gilt für Kolbenkühldüsen. Bei diesen ist es besonders wichtig, die Strahlrichtung zu prüfen, damit gewährleistet ist, dass der aus den Kolbenkühldüsen austretende Ölstrahl bei montiertem Verbrennungsmotor auch die richtige Stelle an der Unterseite des jeweiligen Kolbens, insbesondere dem Kolbenkühlkanal bzw. Zuführkanal, trifft. Ein solches Verfahren ist aus DE 2 532 132 A1 bekannt.

Hiervon ausgehend liegt der Erfindung die Aufgabe zugrunde, ein Verfahren zu schaffen, womit Düsen von Verbrennungsmotoren, insbesondere Einspritzdüsen und Kolbenkühldüsen, mindestens hinsichtlich ihrer Strahlrichtung, vorzugsweise auch der Strahlgeometrie, einfach und zuverlässig geprüft werden können.

Ein Verfahren zur Lösung dieser Aufgabe weist die Merkmale des Anspruchs 1 auf. Demnach erfolgt die Prüfung jeder Düse, insbesondere jeder Einspritzdüse oder Kolbenkühldüse, mit einem auf wenigstens einen Drucksensor gerichteten Fluidstrahl. Mit dem mindestens einen Drucksensor lässt sich die Richtung des aus der zu prüfenden Düse austretenden Fluidstrahls ermitteln, weil aufgrund einer vorgegebenen Positionierung des mindestens einen Drucksensors von demselben nur dann ein Signal erzeugt wird, wenn der jeweiligen Drucksensor getroffen wird. Wird der Drucksensor nur teilweise vom aus der jeweiligen Düse austretenden Luftstrahl getroffen, ergibt das ein abgeschwächtes Signal, das auch Rückschlüsse auf eine von der vorgegebenen Richtung abweichende Strahlrichtung zulässt. Von der Intensität des vom Drucksensor aufgenommenen Drucksignals sind außerdem Rückschlüsse auf die Strahlgeometrie möglich.

Gemäß einer bevorzugten Weiterbildung des erfindungsgemäßen Verfahrens wird ein Flächendrucksensor verwendet, der auch aus einem Array oder Raster mehrerer einzelner Drucksensoren gebildet sein kann. Wenn demzufolge im Folgenden nur von einem Flächendrucksensor die Rede ist, schließt das ein Array oder Raster mehrerer Drucksensoren ein.

Vom jeweiligen Flächendrucksensor lässt sich in einem vorgegebenen Flächenbereich der Druck des aus der zu prüfenden Düse austretenden Fluidstrahls ermitteln, und zwar abscannen. Das erfindungsgemäße Prüfverfahren stellt somit die Stelle fest, an der der Prüfstrahl aus der zu prüfenden Düse auf die vom Flächendrucksensor abgescannte Fläche (Prüffläche) auftrifft. Dadurch sind exakte Aussagen über die Richtung des aus der zu prüfenden Düse austretenden Fluid- bzw. Prüfstrahls möglich. Die Strahlgeometrie des Prüfstrahls ist erfassbar durch die Größe und Gestalt der Fläche, auf der der aus der Düse austretende Fluidstrahl auf dem Flächendrucksensor ein Drucksignal erzeugt. Das Drucksignal ist vom Flächendrucksensor dreidimensional abbildbar, wobei der Druckwert räumlich auf einer Senkrechten zur Prüffläche abgebildet wird. Dadurch ist eine Druckverteilung des Prüfstrahls über den Querschnitt im Bereich der Prüffläche, nämlich der Ebene des Flächendrucksensors, ermittelbar.

Es ist des Weiteren vorgesehen, mit den Drucksensoren, insbesondere Flächendrucksensoren, einen Druck über den vorzugsweise gesamten Flächenbereich einer jeweiligen Zylinderbohrung (im Falle der Prüfung der Kolbenkühldüse) im Motorblock oder (im Falle der Prüfung der Einspritzdüse) einen Brennraum im Zylinderkopf zu ermitteln. Auf diese Weise steht ein größtmöglicher Flächenbereich zur Prüfung der Strahlrichtung und vorzugsweise auch der Strahlgeometrie des zur Prüfung dienenden Fluidstrahls der Einspritzdüse oder Kolbenkühldüse zur Verfügung. Es kann praktisch der Druck über den gesamten Querschnittsbereich der Zylinderbohrung im Motorblock bzw. des Brennraums im Bereich der Anlagefläche des Zylinderkopfs am Motorblock ermittelt werden. Dadurch ist eine maximal aussagekräftige Prüfung der Richtung und der Geometrie des Einspritzstrahls von Einspritzdüsen und des Kühlstrahls von Kolbenkühldüsen möglich.

Gemäß einer weiteren Ausgestaltung der Erfindung ist vorgesehen, zur Prüfung von Kolbenkühldüsen den jeder Kolbenkühldüse bzw. Zylinderbohrung zugeordneten Flächendrucksensor an der zum Zylinderkopf weisenden Seite des Motorblocks über der jeweiligen Zylinderbohrung während der Prüfung der Kolbenkühldüsen zu befestigen. Es werden vorzugsweise gleichzeitig alle Kolbenkühldüsen des Verbrennungsmotors getestet. Bei einem sechszylindrigen Verbrennungsmotor mit einer Kolbenkühldüse pro Zylinder wären demzufolge sechs Flächendrucksensoren über der jeweiligen Zylinderbohrung momentan zu befestigen. Zur Vereinfachung der Prüfung ist es möglich, alle oder nur eine Gruppe von Flächendrucksensoren an einem gemeinsamen Träger zu befestigen, so dass alle oder mindestens mehrere Flächendrucksensoren gleichzeitig und in der richtigen Relativlage zueinander mit einem Vorgang am Motorblock befestigt und auch wieder abgenommen werden können. Die Flächendrucksensoren werden vom Ende des durch jeweils die gesamte Zylinderbohrung sich erstreckenden Prüfstrahls auf derjenigen Seite des Motorblocks, die der Kolbenkühldüse gegenüberliegt, beaufschlagt.

Bei der Prüfung von Einspritzdüsen ist vorgesehen, jeder Einspritzdüse einen Flächendrucksensor zuzuordnen, der auf der Anlageseite des Zylinderkopfs am Motorblock angeordnet wird. Der Flächendrucksensor befindet sich dann vor dem Brennraum, und zwar dort, wo dieser den größten Querschnitt aufweist, weil üblicherweise die Fläche des Brennraums an der Anlageseite des Zylinderkopfs am Motorblock am größten ist. Es ist auch hierfür jeder Einspritzdüse bzw. jedem Zylinder ein eigener Flächendrucksensor zuzuordnen. Die Flächendrucksensoren können gegebenenfalls alle oder nur zum Teil einem gemeinsamen Träger zugeordnet sein.

Gemäß einer bevorzugten Ausgestaltung des Verfahrens wird vom jeweiligen Flächendrucksensor die gesamte Öffnung des Brennraums an der Anlageseite des Zylinderkopfs am Motorblock bzw. die gesamte Zylinderbohrung im Motorblock abgedeckt. Dadurch kann vom jeweiligen Flächendrucksensor ein größtmöglicher Flächenbereich der Zylinderbohrung oder des Brennraums hinsichtlich des Auftreffens und des Querschnitts des zum Prüfen der jeweiligen Düse aus derselben austretenden Prüfstrahls ermittelt werden.

Die Einspritzdüsen bzw. Kolbenkühldüsen werden während der Prüfung vorzugsweise kontinuierlich mit Druckluft beaufschlagt und es wird von den Flächendrucksensoren mindestens der Ort und der Druck des aus den Düsen austretenden Druckluftstrahls, vorzugsweise auch die Druckverteilung über den Querschnitt des Druckluftstrahls, ermittelt. Dadurch ist eine aussagekräftige Prüfung sowohl von Kolbenkühldüsen als auch Einspritzdüsen hinsichtlich ihrer Funktion, der Richtigkeit der Düsenbohrung und vor allem der korrekten Montage der Kolbenkühldüsen im Motorblock bzw. Einspritzdüsen im Zylinderkopf, gewährleistet. Die Druckluft ermöglicht einen verschmutzungsfreien Kalttest, ohne das Prüf- oder Messergebnis in einer nicht nachvollziehbaren Weise zu verfälschen.

Während der vorzugsweise gesamten Prüfdauer wird ein kontinuierlicher Druckluftstrahl von den Kolbenkühldüsen bzw. Einspritzdüsen erzeugt. Dadurch kann die Messung über einen bestimmten Zeitraum kontinuierlich erfolgen und durch die zeitliche Aufzeichnung des Messergebnisses der Flächendrucksensoren aussagekräftige, nämlich über einen gewissen Zeitraum stabile Messergebnisse erzielt werden. Sollte sich während der Prüfung kein über mindestens einen gewissen Zeitraum konstantes Messergebnis zeigen, lässt das Rückschlüsse auf Fehler der Messeinrichtung zu. Auf diese Weise wird erkennbar, dass ein Prüfergebnis, das auf nicht ordnungsgemäße Düsen oder einen falschen Einbau derselben hindeuten würde, nicht verwertbar ist, weil die Prüfeinrichtung und/oder ein Messrechner zur Auswertung des Prüfergebnisses fehlerhaft sind.

Gemäß einer bevorzugten Ausgestaltung des Verfahrens wird zur Prüfung sowohl der Kolbenkühldüsen als auch der Einspritzdüsen Druckluft mit Raumtemperatur verwendet. Dadurch kann zur Prüfung Druckluft aus dem üblicherweise vorhandenen Druckluftnetz verwendet werden, ohne dass diese Druckluft in irgendeiner Weise behandelt werden muss. Das erfindungsgemäße Verfahren kommt dadurch mit geringstmöglichen Verbrauchskosten aus.

Weiterhin ist vorgesehen, zur Prüfung sowohl der Einspritzdüsen als auch der Kolbenkühldüsen Luft mit einem Druck von 1 bis 5 bar, vorzugsweise 2 bis 3 bar, zu verwenden. Auch Luft mit einem solchen Druck steht im üblichen Druckluftversorgungsnetz zur Verfügung, so dass auch insofern das Verfahren kostengünstig durchführbar ist. Aufgrund der Verwendung von Flächensensoren oder einem Array bzw. Raster aus einer Vielzahl von Drucksensoren reicht zur Prüfung der Kolbenkühldüsen und Einspritzdüsen Luft mit einem Druck zwischen 1 und 5 bar, insbesondere 2 bis 3 bar, aus, um mittels der verwendeten Drucksensoren, insbesondere Flächendrucksensoren, aussagekräftige Messergebnisse zu erhalten. Der Luftdruck kann an der unteren Grenze der genannten Druckspanne liegen, wenn der Abstand der zu prüfenden Düse zum Flächendrucksensor verhältnismäßig klein ist, wie dies beispielsweise bei der Prüfung von Einspritzdüsen im Zylinderkopf der Fall ist. Wenn der Abstand der Kolbenkühldüsen zum Flächendrucksensor größer ist, insbesondere bei langhubigen Verbrennungsmotoren, kann zum Prüfen der Kolbenkühldüsen Luft mit einem Druck im oberen Bereich der angegebenen Spannen verwendet werden.

Zwei bevorzugte Ausführungsbeispiele der Erfindung werden nachfolgend unter Bezugnahme auf die Zeichnung näher erläutert. In dieser zeigen:
- Fig. 1: einen schematischen Vertikalschnitt durch einen Kolben mit einem Kolbenkühlkanal,
- Fig. 2: eine schematische Ansicht eines Teils eines Zylinderkopfs im Bereich einer Zylinderbohrung mit einer dieser zugeordneten Kolbenkühldüse, und
- Fig. 3: eine schematische Ansicht eines Teils eines Zylinderkopfs im Bereich einer Einspritzdüse.

Anhand der Fig. 1 und 2 wird das erfindungsgemäße Verfahren im Zusammenhang mit der Prüfung von Kolbenkühldüsen 10 von Verbrennungsmotoren erläutert. Jedem Zylinder 12 oder jeweils einem Paar nebeneinanderliegender Zylinder 12 des Verbrennungsmotors ist eine Kolbenkühldüse 10 zugeordnet. Bei einem sechszylindrigen Verbrennungsmotor sind somit sechs Kolbenkühldüsen 10 vorhanden. Diese werden gleichzeitig geprüft, und zwar im Funktionstest vor der vollständigen Montage des Verbrennungsmotors, wenn insbesondere die Kolben 11 noch nicht in den Zylinderbohrungen 13 des Motorblocks 14 montiert sind.

Die Fig. 1 zeigt einen Längsschnitt durch den Kolben 11. Dieser verfügt im Inneren über einen vorzugsweise ringförmigen Kühlkanal 15. Dieser ist im oberen Bereich des Kolbens 11 angeordnet, umgibt nämlich etwa eine einen Teil des Brennraums bildende Brennraumvertiefung 16, die von einer Oberseite 17 des Kolbens 11 ausgeht. An der Stelle des Kühlkanals 15 können auch Kühlschlangen oder komplexere Kühlräume (bei gebauten Kolben) vorgesehen sein. Die Versorgung des Kühlkanals 15 mit Kühlflüssigkeit, insbesondere Öl, erfolgt durch einen meist senkrechten, geradlinigen Zuführkanal 18. Der Zuführkanal 18 ist im Bereich der Unterseite 19 des Kolbens 11 offen und mündet mit seinem oberen Ende an einer Stelle im Kühlkanal 15 (Fig. 1).

Die Kolbenkühldüse 10 ist an einer Unterseite des Motorblocks 14 befestigt. Die Kolbenkühldüse 10 kann so ausgebildet sein, dass sie ein mittiges Kühlmittelzufuhrteil 20 aufweist, das aus dem Kurbelgehäuse mit Öl aus der Ölwanne versorgt wird. Dann ist die Kolbenkühldüse 10 mit dem Kühlmittelzufuhrteil 20 unter dem Motorblock 14 angeschraubt. Vom Kühlmittelzufuhrteil 20 zweigen im gezeigten Ausführungsbeispiel zwei gegenüberliegende Rohrabschnitte 21 ab, die zur Unterseite benachbarter Zylinder 12 geführt sind. Mit einer Kolbenkühldüse 10 werden dann gleichzeitig, aber separat, zwei Kolben 11 in unterschiedlichen Zylinderbohrungen 13 mit Kühlflüssigkeit, insbesondere Öl, versorgt. Jeder Rohrabschnitt 21 der Kolbenkühldüse 10 ist so geformt, dass ein düsenartiges Kühldüsenende 22 von unten in den jeweiligen Zylinder 12 ragt, und zwar so, dass aus dem Kühldüsenende 22 Kühlmittel in Richtung parallel zur Zylindermittelachse 23 außermittig senkrecht nach oben unter den Kolben 11 gespritzt wird. Dies geschieht derart, dass der aus dem Kühldüsenende 22 der Kolbenkühldüse 10 austretende Kühlmittelstrahl genau in den ebenfalls parallel zur Zylindermittelachse 23 verlaufenden Zuführkanal 18 für Kühlflüssigkeit zum Kühlkanal 15 gerichtet ist. Die Montage der Kolbenkühldüse 10 unter dem Motorblock 14 muss dann so erfolgen, dass das aus dem Kühldüsenende 22 austretende Kühlöl von unten in den Zuführkanal 18 im Kolben 11 trifft. Der Ölstrahl muss außerdem eine Geometrie, insbesondere einen Strahlquerschnitt, aufweisen, die auf den Durchmesser des Zuführkanals 18 abgestimmt ist, so dass mindestens ein Großteil des Kühlöls, das aus dem Kühldüsenende 22 von unten gegen den Kolben 11 gespritzt wird, in den Zuführkanal 18 gelangt. Alternativ kann die Kolbenkühldüse auch so ausgebildet sein, dass sie nur einen einzigen Kolben 11 mit Kühlöl versorgt. Dann ist für jeden Kolben 11 bzw. Zylinder eine eigene Kolbenkühldüse vorgesehen.

Nach dem erfindungsgemäßen Verfahren wird vor der Montage des Verbrennungsmotors, insbesondere bei im Motorblock 14 noch nicht eingesetzten Kolben 11, im Kalttest die Positionierung und vorzugsweise auch die Geometrie bzw. der Querschnitt des Kühlmittelstrahls geprüft. Während dieser Prüfung werden alle Kolbenkühldüsen 10 des Verbrennungsmotors gleichzeitig und kontinuierlich mit einem unter Druck stehenden Fluid gespeist. Das Fluid tritt dann durch jedes Kühldüsenende 22 aus und durchströmt dabei jede Zylinderbohrung 13 im Motorblock 14 des Verbrennungsmotors von unten nach oben. Als Fluid kommt vorzugsweise Druckluft in Betracht. Der Druck der Luft beträgt dabei 1 bis 5 bar, vorzugsweise 2 bis 3 bar. Konkret liegt der Druck der Luft bei etwa 2½ bar. Es wird solche Luft verwendet, die eine Umgebungstemperatur aufweist. Die Luft ist also weder gegenüber der Umgebungstemperatur abgekühlt noch erwärmt. Solche Druckluft kann aus einem üblicherweise vorhandenen Druckmittelnetz entnommen werden.

Die Prüfung der Position jedes Prüfluftstrahls und insbesondere auch seiner Geometrie, vor allem seines Querschnitts, erfolgt bei einer bevorzugten Ausgestaltung der Erfindung durch einen Flächendrucksensor. Dadurch wird an jeder Stelle des Flächendrucksensors der herrschende Druck mindestens qualitativ, vorzugsweise auch quantitativ, ermittelt. Der Flächendrucksensor kann auch gebildet sein aus einem Raster bzw. Array vieler einzelner Drucksensoren, die aufgrund einer gleichmäßigen rasterartigen Verteilung über eine bestimmte Fläche die so gebildete Druckmessfläche gleichmäßig abscannen. Dadurch lässt sich der Ort bestimmen, an dem der Strahl mit dem Prüffluid, insbesondere Druckluftstrahl, auf die Messfläche des Flächendrucksensors oder dem Raster mehrerer gleicher Drucksensoren auftrifft. Außerdem lässt sich durch den Flächendrucksensor der Querschnitt des Prüfstrahls, insbesondere Prüfluftstrahls, mit dem er auf die Messfläche des Flächendrucksensors auftrifft, ermitteln, woraus Rückschlüsse auf die Strahlgeometrie des Prüfstrahls bzw. des Prüfluftstrahls möglich sind.

Jeder der untereinander gleichen Flächendrucksensoren 24 ist so bemessen, dass er jeweils eine Zylinderbohrung 13 des Motorblocks 14 vollflächig überdeckt, und zwar vorzugsweise mit einer umlaufenden Überlappung der zum Zylinderkopf 28 weisenden Oberseite 25 des Motorblocks 14. Damit befindet sich der Flächendrucksensor 24 auf der dem Kühldüsenende 22 gegenüberliegenden Seite der Zylinderbohrung 13. Durch die vollständige Abdeckung der Oberseite der Zylinderbohrung 13 durch den Flächendrucksensor 24 kann dieser den Druck des aus dem jeweiligen Kühldüsenende 22 austretenden und nach oben gerichteten Prüfluftstrahl im gesamten Bereich der Zylinderbohrung 13 erfassen.

Jeder einzelne einer Zylinderbohrung 13 zugeordnete Flächendrucksensor 24 ist zur Durchführung des erfindungsgemäßen Verfahrens lösbar über der jeweiligen Zylinderbohrung 13 auf der Oberseite 25 des Motorblocks 14 befestigbar. Dazu dient eine in der Figur nicht gezeigte Befestigungseinrichtung, die so ausgebildet ist, dass sie sich einfach auf der Oberseite 25 des Motorblocks 24 befestigen und genauso einfach hiervon wieder lösen lässt. Alternativ ist es denkbar, die Befestigungseinrichtung so auszubilden, dass sie alle gleich ausgebildeten Flächendrucksensoren 24, die den in einer Reihe im Motorblock 14 angeordneten Zylinderbohrungen 13 zuzuordnen sind, gleichzeitig auf der Oberseite 25 des Motorblocks 14 lösbar arretiert. Auf diese Weise werden durch einen einzigen Montagevorgang alle Flächendrucksensoren 24 für eine Reihe der Zylinderbohrungen 13 im Motorblock 14 gleichzeitig positionsgerecht über der jeweiligen Zylinderbohrung 13 fixiert. Nach der Prüfung können so auch gleichzeitig alle Flächendrucksensoren 24 gemeinsam von der Oberseite 25 des Motorblocks 14 gelöst werden.

Das erfindungsgemäße Verfahren zum vorzugsweise gleichzeitigen Prüfen aller Kolbenkühldüsen 10 eines Verbrennungsmotors im Kalttest läuft wie folgt ab:

Nachdem alle Kolbenkühldüsen 10 an der Unterseite des Motorblocks 14 montiert sind, aber sich noch keine Zylinder 12 in den Zylinderbohrungen 13 des Motorblocks 14 befinden, wird an der Oberseite 25 des Motorblocks 14 über jeder Zylinderbohrung 13 ein diese vollflächig überdeckender Flächendrucksensor 24 befestigt. Die Flächendrucksensoren 24 können zusammen oder einzeln an der Oberseite 25 des Motorblocks 14 zur Durchführung der Prüfung befestigt werden. Alle Flächendrucksensoren 24 sind dauerhaft mit zu einem vorzugsweise einzigen, gemeinsamen Prüfrechner führenden Prüfleitungen versehen. Hierüber kann gegebenenfalls auch die Energieversorgung der Flächendrucksensoren 24 erfolgen. Alle Kühldüsen 10 werden nun mit einem Prüffluid, insbesondere Druckluft, beaufschlagt. Dazu wird vorzugsweise das Kühlmittelzufuhrteil 20 jeder Kolbenkühldüse 10 an eine Druckluftversorgung angeschlossen.

Nachdem der Druckluftaustritt aus der Druckluftversorgung freigegeben worden ist, strömt zum Prüfen dienende Druckluft aus den Kühldüsenenden 22 der Kolbenkühldüsen 10 aus. Bei intakten und richtig montierten Kolbenkühldüsen 10 strömt aus den Kühldüsenenden 22 ein dünner Druckluftstrahl parallel zur Zylindermittelachse 23 in Richtung zu den Flächendrucksensoren 24 an der Oberseite 25 des Motorblocks 14. Der jeweiligen Flächendrucksensor 24 ermittelt nun die Stelle, an der der Prüfluftstrahl auf den Flächendrucksensor 24 auftrifft.

Anhand der Stelle, an der der jeweilige Druckluft- bzw. Prüfluftstrahl auf den Flächendrucksensor 24, vorzugsweise die Unterseite desselben, auftrifft, kann auch festgestellt werden, ob der Prüfluftstrahl richtig montiert ist. Weiterhin kann der Druck ermittelt werden, mit dem der Prüfluftstrahl auf den Flächendrucksensor 24 auftrifft. Daraus lässt sich schließen, ob die Kolbenkühldüse 10, insbesondere das einen Austritt der Prüfdruckluft aus der Kolbenkühldüse 10 bildende Kühldüsenende 22, ordnungsgemäß hergestellt ist. Außerdem kann durch die Gestalt und die Größe der Fläche, womit der Prüfluftstrahl auf den Flächendrucksensor 24 auftrifft, die Geometrie desselben festgestellt werden.

Die Fig. 3 veranschaulicht den Einsatz des erfindungsgemäßen Verfahrens zum Prüfen von Einspritzdüsen 26 im Kalttest. Die Prüfung erfolgt, nachdem alle Einspritzdüsen 26 und alle Zündkerzen 27 im Zylinderkopf 28 des Verbrennungsmotors montiert sind. Dabei ist der Zylinderkopf 28 mit den Einspritzdüsen 26 und den Zündkerzen 27 aber noch nicht auf dem Motorblock 14 aufgesetzt. Die zur Oberseite 25 des Motorblocks 14 weisende Unterseite 29 des Zylinderkopfs 28 ist dadurch noch frei zugänglich. Vorzugsweise sind die Einspritzdüsen 26 noch nicht an Brennstoffzufuhrleitungen angeschlossen. Auch die Zündkerzen 27 brauchen noch nicht an Zündleitungen des Zündsystems angeschlossen zu sein.

Es werden alle Einspritzdüsen 26 gleichzeitig in einem Funktionstest geprüft. Demzufolge werden zur Prüfung die Einspritzdüsen 26 nicht mit Brennstoff versorgt, sondern mit einem Prüffluid, insbesondere Druckluft, und das bei Raumtemperaturen mit einem Druck zwischen 1 und 5 bar, vorzugsweise 2 bis 3 bar. Die Druckluft kann aus einer üblichen Druckluftversorgung stammen.

Zur Prüfung der Einspritzdüsen 26 wird ebenfalls ein im Bereich eines jeden Brennraums 31 an der Unterseite 29 des Zylinderkopfs 28 angeordneter Flächendrucksensor 30 verwendet. Der Flächendrucksensor 30 kann wie der zuvor beschriebene Flächendrucksensor 24 ausgebildet sein und arbeiten. Es wird insoweit auf die Ausführungen im Zusammenhang mit der anhand der Fig. 1 und 2 beschriebenen Prüfung von Kolbenkühldüsen 10 Bezug genommen.

Unter jedem an der Unterseite 29 des Zylinderkopfs 28 sich befindenden Brennraum 31 ist ein Flächendrucksensor 30 angeordnet. Der Flächendrucksensor 30 ist so bemessen, dass er den jeweiligen Brennraum 31 vollständig abdeckt, vorzugsweise umlaufend einen Randbereich der Unterseite 29 des Zylinderkopfs 28 um den Brennraum 31 überlappt.

Auch die Flächendrucksensoren 30, die vorzugsweise untereinander alle gleich sind, sind durch eine nicht gezeigte Befestigungseinrichtung einzeln oder gemeinsam bzw. in Gruppen lösbar mit der Unterseite 29 des Zylinderkopfs 28 verbunden. Beim Prüfen der Einspritzdüsen 26 wird im Prinzip genauso vorgegangen wie beim Prüfen der Kolbenkühldüsen 10.

Die in den Zylinderkopf 28 montierten Einspritzdüsen 26 werden im Kalttest geprüft, bevor der Zylinderkopf 28 mit dem Motorblock 14 verbunden ist. Dazu wird von der noch frei zugänglichen Unterseite 29 her unter jedem Brennraum 31 ein eigener Flächendrucksensor 30 fixiert. Entweder werden alle oder Gruppen mehrerer Flächendrucksensoren 30 zusammen, also gleichzeitig, unter der Unterseite 29 des Zylinderkopfs 28 angeordnet oder es werden die Flächendrucksensoren 30 einzeln nach und nach hierunter befestigt. Dabei verschließt jeder Flächendrucksensor 30 einen Brennraum 31.

Die Einspritzdüsen 26 werden gleichzeitig geprüft. Dazu wird jede Einspritzdüse 26 während des Prüfvorgangs fortlaufend, also ununterbrochen, mit Druckluft versorgt. Die aus jeder Einspritzdüse 26 austretende Druckluft bildet einen Prüfluftstrahl, der auf den jeweiligen der Einspritzdüse 26 gegenüberliegenden Flächendrucksensor 30 auftrifft. Der Flächendrucksensor 30 misst dabei den aus der Einspritzdüse 26 austretenden Druckluft- bzw. Prüfluftstrahl. Hierdurch kann der Flächendrucksensor 30 zum einen den Ort des Auftreffens des Prüfluftstrahls ermitteln. Zum anderen werden ermittelt der Druck, womit der Prüfluftstrahl auf den Flächendrucksensor 30 auftrifft und die Gestalt sowie Abmessung des Prüfluftstrahls.

### Bezugszeichenliste:

- 10: Kolbenkühldüse
- 11: Kolben
- 12: Zylinder
- 13: Zylinderbohrung
- 14: Motorblock
- 15: Kühlkanal
- 16: Brennraumvertiefung
- 17: Oberseite
- 18: Zuführkanal
- 19: Unterseite
- 20: Kühlmittelzufuhrteil
- 21: Rohrabschnitt
- 22: Kühldüsenende
- 23: Zylindermittelachse
- 24: Flächendrucksensor
- 25: Oberseite
- 26: Einspritzdüse
- 27: Zündkerze
- 28: Zylinderkopf
- 29: Unterseite
- 30: Flächendrucksensor
- 31: Brennraum

## Patentansprüche

1. Verfahren zum Prüfen von Düsen von Verbrennungsmotoren, wobei vor der vollständigen Montage des jeweiligen Verbrennungsmotors die Düsen montiert und insbesondere auf richtige Montage und/oder Funktion geprüft werden, **dadurch gekennzeichnet, dass** die Prüfung jeder Düse mit einem auf wenigstens einen Drucksensor gerichteten Fluidstrahl erfolgt.

2. Verfahren nach Anspruch 1, **dadurch gekennzeichnet, dass** der Druck in einem definierten Flächenbereich erfasst wird, insbesondere ein Flächendrucksensor (24, 30) oder ein einen Flächendrucksensor (24, 30) bildendes Array bzw. Raster mehrerer einzelner Drucksensoren verwendet wird.

3. Verfahren nach Anspruch 1 oder 2, **dadurch gekennzeichnet, dass** der Druck über den Flächenbereich einer jeweiligen Zylinderbohrung (13) im Motorblock (14) und/ oder im Brennraum (31) eines Zylinderkopfs (28) mit vorzugsweise den Flächendrucksensoren (24, 30) ermittelt wird.

4. Verfahren nach einem der vorhergehenden Ansprüche, **dadurch gekennzeichnet, dass** zur Prüfung von Kolbenkühldüsen (10) die Drucksensoren, insbesondere Flächendrucksensoren (24), an der zum Zylinderkopf (28) weisenden Seite des Motorblocks (14) über der jeweiligen Zylinderbohrung (13) lösbar befestigt werden.

5. Verfahren nach einem der vorhergehenden Ansprüche, **dadurch gekennzeichnet, dass** zur Prüfung von Einspritzdüsen (26) die Drucksensoren, insbesondere die Flächendrucksensoren (30), auf der Anlageseite des Zylinderkopfs (28) am Motorblock (14) vor bzw. unter dem jeweiligen Brennraum (31) am Zylinderkopf (28) lösbar angeordnet werden.

6. Verfahren nach einem der vorhergehenden Ansprüche, **dadurch gekennzeichnet, dass** vom Flächendrucksensor (24, 30) die vorzugsweise gesamte Öffnung des Brennraums (31) des Zylinderkopfs (28) bzw. die gesamte Zylinderbohrung (13) im Motorblock (14) abgedeckt wird.

7. Verfahren nach einem der vorhergehenden Ansprüche, **dadurch gekennzeichnet, dass** die Kolbenkühldüsen (10) bzw. die Einspritzdüsen (26) zur Prüfung mit Druckluft beaufschlagt werden, und von den Drucksensoren, insbesondere den Flächendrucksensoren (24, 30) der Ort, der Druck und/oder die Geometrie des aus den Kolbenkühldüsen (10) bzw. der Einspritzdüsen (26) austretenden Druckluftstrahls ermittelt wird.

8. Verfahren nach einem der vorhergehenden Ansprüche, **dadurch gekennzeichnet, dass** während der Prüfung, vorzugsweise während der gesamten Dauer der Prüfung, ein kontinuierlicher, ununterbrochener Druckluftstrahl von den Kolbenkühldüsen (10) bzw. den Einspritzdüsen (26) erzeugt wird.

9. Verfahren nach einem der vorhergehenden Ansprüche, **dadurch gekennzeichnet, dass** zur Prüfung der Kolbenkühldüsen (10) bzw. der Einspritzdüsen (26) Druckluft mit etwa Raumtemperatur verwendet wird.

10. Verfahren nach einem der vorhergehenden Ansprüche, **dadurch gekennzeichnet, dass** zur Prüfung der Kolbenkühldüsen (10) bzw. der Einspritzdüsen (26) Luft mit einem Druck von 1 bis 5 bar, vorzugsweise 2 bis 3 bar, verwendet wird.

## Claims

1. A method for checking nozzles of internal-combustion engines, with the nozzles being installed and in particular checked for their correct installation and/or operation prior to the complete assembly of the respective internal-combustion engine, **characterized in that** each nozzle is checked with a jet of fluid medium directed toward at least one pressure sensor.

2. The method according to Claim 1, **characterized in that** the pressure is determined in a defined surface region, in particular by employing a surface pressure sensor (24, 30) or a surface pressure sensor (24, 30) formed by an array or grid comprising a plurality of individual pressure sensors.

3. The method according to Claim 1 or 2, **characterized in that** the pressure across a surface region of a respective cylinder bore (13) in the engine block (14) and/or in the combustion chamber (31) of a cylinder head (28) is determined preferably with the surface pressure sensors (24, 30).

4. The method according to one of the previous Claims, **characterized in that**, for the checking of piston cooling nozzles (10), the pressure sensors, in particular surface pressure sensors (24), are detachably affixed above the respective cylinder bore (13) on the side of the engine block (14) facing the cylinder head (28).

5. The method according to one of the previous Claims, **characterized in that**, for the checking of injection nozzles (26), the pressure sensors, in particular the surface pressure sensors (30), are detachably arranged on the bearing side of the cylinder head (28) on the engine block (14) in front of or below the respective combustion chamber (31) at the cylinder head (28).

6. The method according to one of the previous Claims, **characterized in that** the surface pressure sensor (24, 30) covers the preferably entire opening of the combustion chamber (31) of the cylinder head (28) or covers the entire cylinder bore (13) in the engine block (14).

7. The method according to one of the previous Claims, **characterized in that** compressed air is applied to the piston cooling nozzles (10) or to the injection nozzles (26) for the checking operation, and that the pressure sensors, in particular the surface pressure sensors (24, 30), determine the position, the pressure and/or the geometry of the compressed air jet emitted by the piston cooling nozzles (10) or the injection nozzles (26).

8. The method according to one of the previous Claims, **characterized in that**, during the check, preferably during the entire duration of the check, a continuous, uninterrupted jet of compressed air is generated by the piston cooling nozzles (10) or the injection nozzles (26).

9. The method according to one of the previous Claims, **characterized in that** compressed air at approximately room temperature is employed for checking the piston cooling nozzles (10) or the injection nozzles (26).

10. The method according to one of the previous Claims, **characterized in that** air compressed at a pressure of 1 to 5 bar, preferably 2 to 3 bar, is employed for checking the piston cooling nozzles (10) or the injection nozzles (26).

## Revendications

1. Procédé de contrôle d'ajutages de moteurs à combustion interne, dans lequel, avant le montage complet du moteur, on monte les ajutages et les contrôle en particulier en ce qui concerne leur montage et/ou leur fonctionnement corrects, **caractérisé par le fait que** le contrôle de chaque ajutage est effectué au moyen d'un jet de fluide dirigé sur au moins un capteur de pression.

2. Procédé selon la revendication 1, **caractérisé par le fait qu'**on capte la pression dans une zone superficielle définie et en particulier utilise un capteur de pression superficielle (24, 30) ou une rangée ou une matrice de plusieurs capteurs de pression qui forme un capteur de pression superficielle (24, 30).

3. Procédé selon l'une des revendications 1 et 2, **caractérisé par le fait qu'**on détermine la pression sur la zone superficielle d'un alésage de cylindre (13) du bloc-moteur (14) et/ou dans l'espace de combustion (31) d'une culasse (28) de préférence au moyen des capteurs de pression superficielle (24, 30).

4. Procédé selon l'une des revendications précédentes, **caractérisé par le fait que** pour le contrôle d'ajutages de refroidissement de piston (10), on fixe les capteurs de pression, en particulier les capteurs de pression superficielle (24), de manière amovible sur le côté dirigé vers la culasse (28) du bloc-moteur (14) au-dessus de l'alésage de cylindre (13).

5. Procédé selon l'une des revendications précédentes, **caractérisé par le fait que** pour le contrôle d'ajutages d'injection (26), on place les capteurs de pression, en particulier les capteurs de pression superficielle (30), de manière amovible sur le côté d'appui de la culasse (28) du bloc moteur (14) devant ou sous l'espace de combustion (31) de la culasse (28).

6. Procédé selon l'une des revendications précédentes, **caractérisé par le fait que** le capteur de pression superficielle (24, 30) couvre l'orifice de préférence entier de l'espace de combustion (31) de la culasse (28) ou l'alésage de cylindre (13) entier du bloc-moteur (14).

7. Procédé selon l'une des revendications précédentes, **caractérisé par le fait que** pour le contrôle, on alimente les ajutages de refroidissement de piston (10) ou les ajutages d'injection (26) avec de l'air comprimé, et détermine au moyen des capteurs de pression, en particulier des capteurs de pression superficielle (24, 30), l'endroit, la pression et/ou la forme du jet d'air comprimé qui sort des ajustages de refroidissement de piston (10) ou des ajutages d'injection (26).

8. Procédé selon l'une des revendications précédentes, **caractérisé par le fait que** pendant le contrôle, de préférence pendant toute la durée de celui-ci, on produit avec les ajustages de refroidissement de piston (10) ou les ajutages d'injection (26) un jet d'air comprimé continu ininterrompu.

9. Procédé selon l'une des revendications précédentes, **caractérisé par le fait qu'**on utilise pour le contrôle des ajutages de refroidissement de piston (10) et des ajutages d'injection (26) de l'air comprimé à peu près à la température ambiante.

10. Procédé selon l'une des revendications précédentes, **caractérisé par le fait qu'**on utilise pour le contrôle des ajutages de refroidissement de piston (10) et des ajutages d'injection (26) de l'air sous une pression de 1 à 5 bar, de préférence de 2 à 3 bar.
